# EUROPÄISCHE PATENTSCHRIFT

(11) **EP 0 605 838 B1**
(45) Veröffentlichungstag und Bekanntmachung des Hinweises auf die Patenterteilung: **12.03.1997**
(21) Anmeldenummer: 93120575.1
(22) Anmeldetag: 21.12.1993
(51) Int. Cl.: B65B 19/22, B65B 61/00

(54) **Vorrichtung zum Herstellen von Zigaretten-Packungen**
Device for manufacturing cigarette packs
Dispositif pour la fabrication de paquets de cigarettes

(30) Priorität: 08.01.1993 DE 4300149
(43) Veröffentlichungstag der Anmeldung: 13.07.1994
(62) Teilanmeldung aus: 96107467.1
(73) Patentinhaber: Focke & Co. (GmbH & Co.), D-27283 Verden (DE)
(72) Erfinder: Focke, Heinz, D-27283 Verden (DE)
(74) Vertreter: Bolte, Erich, Dipl.-Ing.

(56) Entgegenhaltungen:
- EP-A- 0 317 805
- EP-A- 0 418 687
- GB-A- 2 220 187

## Beschreibung

Die Erfindung betrifft eine Vorrichtung zum Herstellen von Packungen, insbesondere von quaderförmigen Zigaretten-Packungen, die während der Fertigung in Taschen von umlaufenden Revolvern transportierbar und von einem Revolver zu einem benachbarten Revolver überführbar sind, mit folgenden Merkmalen:
a) die Taschen weisen zum Halten der Packungen Taschenwände auf, die zum Öffnen und Schließen relativ zueinander bewegbar sind,
b) die Abstände benachbarter achsparalleler Revolver voneinander sind so bemessen, daß Bewegungsbahnen der uml aufenden Taschen in einem Übergabebereich für die Packungen einander überschneiden,
c) die Taschen sind so ausgebildet, daß sie im Übergabebereich berührungsfrei aneinander vorbei bewegbar sind,
d) die Taschenwände sind zur Übergabe der Packungen von einem Revolver zum anderen zwischen Öffnungs- und Schließstellung so bewegbar, daß die Packungen von den Taschen des einen Revolvers freigegeben und von denen des anderen Revolvers aufgenommen werden.

Die Leistungsfähigkeit von Verpackungsmaschinen, insbesondere für Zigaretten-Packungen, stößt an Grenzen, wenn wichtige Bereiche der Verpackungsmaschine auf taktweisen Betrieb eingerichtet sind. Die Entwicklung geht deshalb zunehmend dahin, Verpackungsmaschinen auf eine kontinuierliche Arbeitsweise einzurichten.

Ein Problem ist dabei die Handhabung der ganz oder teilweise fertiggestellten Packungen im Bereich von Endlosförderern, insbesondere im Bereich von (Falt- oder Trocken-) Revolvern, wenn diese kontinuierlich umlaufen. Ein zur Standardeinrichtung einer Verpackungsmaschine gehörender Revolver ist längs des Umfangs mit Aufnahmen bzw. Taschen für die Packungen versehen. Die reibungslose Übergabe der Packungen von einem Revolver zum benachbarten ist schwierig, da die Packungen hierbei von dem einen Revolver freigegeben und von dem anderen übernommen werden müssen.

Aus der GB-A-2 220 187 ist eine Vorrichtung gemäß dem Oberbegriff des Anspruchs 1 bekannt, bei der eine Übergabe zwischen zwei umlaufenden Revolvern erfolgt. Die Taschen und damit auch die radial gerichteten Taschenwände eines Revolvers sind um eine radial gerichtete Achse um 90° drehbar. So ist es möglich, die Taschenwände benachbarter Revolver trotz deckungsgleicher Taschen auf unterschiedlichen Bewegungsbahnen und berührungsfrei aneinander vorbeizuführen. Die beschriebene Drehbewegung der Taschen erfordert eine aufwendige Steuerung hierfür.

Der Erfindung liegt die Aufgabe zugrunde, die Vorrichtung durch konstruktive Maßnahmen im Bereich der Taschen zu vereinfachen. Insbesondere soll die Übergabe der Packungen von einem Revolver zum nächsten weiterhin kontinuierlich möglich sein.

Zur Lösung dieser Aufgabe ist die erfindungsgemäße Vorrichtung dadurch gekennzeichnet, daß die Taschenwände der Taschen benachbarter Revolver in abgestimmter Weise kammartig ausgebildet sind, so daß die Taschenwände bei der Übergabe einer Packung auf einer zeitweiligen gemeinsamen Bewegungsbahn aneinander vorbei bewegbar sind.

Die benachbarten Revolver sind in einem solchen Abstand voneinander angeordnet, daß die Taschen mit den Packungen im Bereich der Übergabestrecke exakt aufeinander treffen und kurzzeitig entlang einer gemeinsamen Bewegungsbahn umlaufen. Dadurch ist es möglich, die Packungen ohne radial gerichtete Relativbewegung von der Tasche eines Revolvers an die zugeordnete Tasche eines anderen Revolvers zu übergeben.

Hierfür sind die Taschen bzw. deren Taschenwände so ausgebildet, daß sie aneinander vorbei bewegt werden können. Darüber hinaus ist eine Steuerung der bewegbaren, insbesondere schwenkbaren Taschenwände erforderlich, so daß die Packungen von der einen Tasche freigegeben und von der anderen Tasche aufgenommen werden. Die Taschenwände des Endlosförderers sind nach dem Vorschlag der Erfindung kammartig, insbesondere mit zahnförmigen Erhöhungen und dazwischen liegenden Ausnehmungen ausgebildet, so daß die Taschen störungsfrei aneinander vorbei bewegt werden können.

Der die Packungen übernehmende Revolver dient zur Stabilisierung der rechteckigen bzw. quaderförmigen Gestalt der Packungen und zum Aushärten von Leimstellen. Zu diesem Zweck werden erfindungsgemäß die Packungen während mehrerer Umdrehungen des als Trockenrevolver ausgebildeten Revolvers in formgebenden Aufnahmen, insbesondere in Packungsschächten gehalten.

Weitere Merkmale der Erfindung beziehen sich auf die Übernahme der Packungen aus dem Trockenrevolver und den kontinuierlichen Weitertransport zu einem Abförderer.

Ein Ausführungsbeispiel der erfindungsgemäßen Vorrichtung wird nachfolgend anhand der Zeichnungen näher erläutert. Es zeigt:
- Fig. 1: benachbarte Revolver einer Verpackungsmaschine in schematischer Seitenansicht,
- Fig. 2: einen Ausschnitt eines Revolvers, nämlich eines Trockenrevolvers, im Radialschnitt, stark vergrößert,
- Fig. 3: eine Einzelheit der Fig. 2 in nochmals vergrößertem Maßstab, jedoch mit einer Tasche eines Übergaberevolvers,
- Fig. 4-8: mehrere Phasen bei der Übergabe einer Packung von der Tasche eines Revolvers an eine Tasche eines benachbarten Revolvers in Seitenansicht,
- Fig. 9: eine Tasche des Revolvers in Stirnansicht (zugleich Ansicht IX in Fig. 2),
- Fig. 10: einen Packungskanal als Teil des Trockenrevolvers im Querschnitt (zugleich Detailschnitt X-X in Fig. 2),
- Fig. 11: eine Einzelheit des Trockenrevolvers, nämlich die Zuführung einer Banderole, in Ansicht,
- Fig. 12: Förderorgane zur Übernahme und zum Abtransport von aus dem Trockenrevolver austretenden Packungen, ebenfalls in Seitenansicht,
- Fig. 13: eine Darstellung zu Fig. 12 in der Schnittebene XIII-XIII.

Die in den Zeichnungen dargestellten Beispiele befassen sich mit der Handhabung, nämlich dem Transport von quaderförmigen Packungen 20. Es handelt sich dabei um Zigaretten-Packungen, und zwar insbesondere um Weichbecher-Packungen. Eine Verpackungslinie für diesen Typ von Packungen 20 besteht aus mehreren Verpackungsbereichen. Fig. 1 zeigt schematisch einen kontinuierlich umlaufenden Faltrevolver 21. Dieser dient zur Fertigstellung der Packung 10. Von dem Faltrevolver 21 werden die Packungen an einen Zwischenrevolver bzw. Übergaberevolver 22 abgegeben. Dieser führt die Packungen 20 einem weiteren Revolver zu, nämlich einem Trockenrevolver 23. Dieser ist darauf eingerichtet, die fertigen Packungen 20 während eines längeren Zeitraums aufzunehmen, damit Leimstellen der Packungen 20 abbinden können und das exakte Format der Packungen 20 dabei stabilisiert wird.

Die aus dem Trockenrevolver 23 austretenden Packungen werden an einen Abförderer 24 übergeben.

In besonderer Weise erfolgt die Übergabe der Packungen von einem kontinuierlich umlaufenden Revolver (Übergaberevolver 22) auf den nächsten ebenfalls kontinuierlich umlaufenden Revolver (Trockenrevolver 23). Beide Revolver sind mit in besonderer Weise ausgebildeten Taschen 25, 26 zur zeitweiligen Aufnahme der Packungen 20 ausgerüstet. Jeweils mehrere Taschen 25, 26 sind in gleichen, aufeinander abgestimmten Abständen am Umfang des Übergaberevolvers 22 und des Trockenrevolvers 23 angeordnet. Die Abstände dieser achsparallelen Revolver voneinander sind so gewählt, daß in einem Übergabebereich 27 die Bewegungsbahnen der Taschen 25 und 26 einander berühren bzw. ineinander übergehen, derart, daß sich die Taschen der benachbarten Revolver zeitweilig mit ihrem Querschnitt überdecken. In diesem Übergabebereich 27 werden die Packungen 20 von der jeweiligen Tasche 25 des Übergaberevolvers 22 an eine zugeordnete Tasche 26 des Trockenrevolvers 23 übergeben.

Die Taschen 25 und 26 weisen einen feststehenden Taschenboden 28 bzw. 29 auf. An diesen liegt die Packung zeitweilig an. Des weiteren ist jede Tasche 25, 26 mit zwei seitlichen Taschenwänden 30, 31 bzw. 32, 33 versehen. Die jeweils einander gegenüberliegenden Taschenwände 30..33 sind bewegbar, nämlich schwenkbar. Diese sind als zweiarmige Hebel ausgebildet und jeweils in Schwenklagern 34, 35 drehbar gelagert. Ein seitlich an einem Fortsatz 36 der Taschenwand 30..33 angebrachter Wellenzapfen 37 ist drehbar. Bei dem vorliegenden Ausführungsbeispiel wird der Wellenzapfen 37 und damit die Taschenwand 30..33 über einen Hebel 38 betätigt, an dessen freiem Ende eine Tastrolle 39, 40 angeordnet ist. Die beiden Tastrollen laufen auf zugeordneten Bahnen 41, 42 einer Kurvenscheibe 43 ab. Die Bahnen 41, 42 und entsprechend die Tastrollen 39, 40 der beiden Taschenwände 32, 33 sind versetzt zueinander angeordnet.

Die Taschen 25 des Übergaberevolvers 22 sind in analoger Weise wie vorstehend beschrieben ausgebildet. Dies gilt auch für die Lagerung und Betätigung der Taschenwände 30, 31. Die beschriebenen Betätigungsorgane befinden sich innerhalb bzw. außerhalb von Vertiefungen 44 im Übergaberevolver 22 bzw. im Trockenrevolver 23.

Eine weitere Besonderheit der Taschen 25, 26 besteht darin, daß diese aufgrund ihrer Gestaltung in einem Teilbereich, nämlich im Übergabebereich 27, ineinandergreifen. Die Relativstellungen sind so gewählt, daß der freie Querschnitt von einander zugeordneten Taschen 25, 26 kurzzeitig deckungsgleich ist im Übergabebereich 27. Eine von der Tasche 25 zugeführte Packung 20 gelangt so ohne Quer- bzw. Radialbewegung in die Tasche 26 des Trockenrevolvers 23.

Die geschilderte Relativstellung der Taschen 25, 26 benachbarter Revolver ist dadurch möglich, daß die Taschenwände 30, 31 einerseits und 32, 33 andererseits miteinander korrespondierende Vorsprünge und Ausnehmungen aufweisen. Wie insbesondere aus Fig. 3 ersichtlich, sind bei dem gezeigten Ausführungsbeispiel die Taschenwände 30..33 kammartig ausgebildet. Jede Taschenwand 30..33 besteht aus zahnförmigen Vorsprüngen bzw. Erhöhungen 45 bzw. 46 und dazwischenliegenden Ausnehmungen 47, 48. Die Ausnehmungen 48 der Taschenwände 32, 33 der Taschen 25 sind so angeordnet und bemessen, daß im Übergabebereich 27 die Vorsprünge 45 der Taschenwände 30, 31 mit geringem Spiel in diese Ausnehmungen 48 eintreten und durch diese hindurchbewegt werden. Analog sind die Ausnehmungen 47 und die durch diese hindurchtretenden Vorsprünge 46 angeordnet und bemessen. Die eigentlichen Taschenwände 30..33 werden dabei durch die Vorsprünge 45 einerseits und 46 andererseits gebildet. Die Ausnehmungen und Vorsprünge der Taschenwände 30, 31 einerseits und der Taschenwände 32, 33 andererseits sind dabei versetzt zueinander angeordnet.

Mindestens einige Vorsprünge 45, 46 sind hinsichtlich ihrer Länge bzw. Höhe so bemessen, daß sie an der radial außenliegenden Seite über die sich in der Tasche 25, 26 befindende Packung 20 hinwegragen. Mit einem außen angeordneten, quergerichteten Vorsprung, nämlich einer Nase 49, werden die Packungen 20 in den Taschen 25, 26 gehalten.

Der Vorgang der Übergabe einer Packung 20 durch den Übergaberevolver 22 und die Übernahme derselben durch den Trockenrevolver 23 ist in mehreren Phasen in Fig. 4 bis Fig. 8 gezeigt. Fig. 3 zeigt in Seitenansicht eine Position der Taschen 25 und 26 bei mittiger Position, entsprechend Fig. 6 der Bewegungsphase.

Die ankommende Tasche 25 des Übergaberevolvers 22 ist zunächst geschlossen (Fig. 4). Die Packung 20 wird durch die Taschenwände 30 und 31 im Bereich von schmalen, langgestreckten Seitenflächen 50 erfaßt. Die dieser Tasche 25 zugeordnete Tasche 26 des Trockenrevolvers 23 befindet sich in einer Öffnungsstellung, also mit gespreizten Taschenwänden 32, 33. Aufgrund der Kinematik infolge der Bewegung längs einer kreisförmigen Bahn kann die geschlossene Tasche 25 samt Packung in den Bereich zwischen den Taschenwänden 32, 33 eintreten.

Bei weiterer gemeinsamer und gleichgerichteter Bewegung der Taschen 25, 26 wird die Tasche 26 des Trockenrevolvers 23 zunehmend geschlossen (Fig. 6). In einer mittleren, kurzzeitigen Stellung der beiden Taschen innerhalb des Übergabebereichs 27 ist eine exakte Überschneidung der Taschen 25, 26 gegeben. Diese liegen gleichachsig. Ein freier Tascheninnenraum der beiden Taschen 25, 26 ist deckungsgleich. Praktisch wird ein gemeinsamer Tascheninnenraum durch die Taschenwände 30..33 beider Taschen 25, 26 umschlossen (Fig. 6). Die Taschenwände 30..33 greifen dabei in der beschriebenen Weise aufgrund der kammförmigen Gestaltung ineinander. Bei der nachfolgenden Bewegungsphase wird die Tasche 25 des Übergaberevolvers 22 zunehmend geöffnet (Fig. 7). Die Packung 20 wird nun durch die Taschenwände 32, 33 der Tasche 25 gehalten. Diese Tasche tritt nun mehr und mehr aus dem Bereich der (offenen) Tasche 25 aus bis aufgrund der kreisförmigen Bewegungsbahn eine vollständige Trennung gegeben ist. Die Packung 20 befindet sich nun in der Tasche 26. Dieser Übergabevorgang geht kontinuierlich vonstatten ohne quergerichtete Bewegung der Packungen 20.

Die beiden Taschenböden 28 und 29 sind an den geschilderten Bewegungsablauf angepaßt. Der Taschenboden 28 des Übergaberevolvers 22 ist dachförmig ausgebildet mit zwei unter einem stumpfen Winkel zueinander angeordneten Anlageflächen 51, 52 für die Packung 20 in den verschiedenen Bewegungsphasen. Während der Übergabe der Packungen 20 von einem Revolver zum anderen ergibt sich eine relative Schrägstellung zum Taschenboden 28 bzw. 29. In der Stellung gemäß Fig. 7 kommt bei dem vorliegenden Ausführungsbeispiel die schräggerichtete Anlagefläche 52 des Taschenbodens 28 zur Wirkung. Die andere schräge Anlagefläche 51 wirkt analog bei der Übergabe der Packung 20 vom Faltrevolver 21 an den Übergaberevolver 22.

Bei dem Taschenboden 29 der Tasche 26 ist lediglich eine Anlagefläche 53 schräg ausgebildet. Diese kommt während einer Anfangsphase bei der Übernahme der Packung 20 zur Wirkung (Fig. 4 und Fig. 5).

Bei dem vorliegenden Ausführungsbeispiel ist der Taschenboden 29 der Taschen 26 des Trockenrevolvers 23 etwa in der Mitte geteilt. Es entstehen dadurch zwei im Abstand voneinander angeordnete Teilböden 29a, 29b. Von diesen ist ein in Drehrichtung vornliegender Teilboden 29a mit der schrägen Anlagefläche 53 versehen. In dem spaltartigen Zwischenraum zwischen den Teilböden 29a, 29b ist der Schieber 54 bzw. ein Halsstück desselben hin- und herbewegbar (Fig. 9).

Die von den Taschen 26 des Trockenrevolvers 23 übernommenen Packungen werden während der kontinuierlichen Drehbewegung nach und nach in Axialrichtung des Trockenrevolvers 23 verschoben. Hierfür dient ein Schieber 54, der die Packung 20 an einer rückwärtigen Stirnfläche 55 erfaßt. Der Schieber 54 wird durch eine Schieberstange 56 betätigt, die im Körper bzw. in einem Tragteil 57 des Trockenrevolvers 23 verschiebbar gelagert ist. Die Schieberstange 56 ist in Axialrichtung hin- und herbewegbar, so daß der Schieber 54 aus der in Fig. 2 und in Fig. 3 gezeigten Ausgangsstellung in Richtung auf die gegenüberliegende Seite des Trockenrevolvers 23, in Fig. 2 also nach links, verschiebbar ist, unter Mitnahme der Packung 20. Diese wird dabei aus der (geschlossenen) Tasche 26 aus- und in eine besondere Packungsaufnahme des Trockenrevolvers 23 eingeschoben.

Die Schieberstange 56 wird über einen Schlitten 58 betätigt, der mit einem Zapfen 59 in eine Steuernut 60 eines zylindrischen Steuerkörpers 61 eintritt. Der Steuerkörper 61 ist feststehend gelagert. Durch die besondere Form der Steuernut 60 wird die abgestimmte hin- und hergehende Bewegung der Schieberstange 56 und damit des Schiebers 53 bewirkt. Dieser ist auf zwei im Abstand voneinander angeordneten Führungsstangen 71, 72 verschiebbar gelagert.

Die Packungsaufnahmen des Trockenrevolvers 23 sind bei dem gezeigten Ausführungsbeispiel als langgestreckte Packungsschächte 62 ausgebildet. Jeder Packungsschacht 62 ist so bemessen, daß in Längsrichtung mehrere Packugen 20 aufeinanderfolgend Aufnahme finden. Die Packungen 20 sind innerhalb des Packungsschachts 62 so positioniert, daß Stirnflächen 50 benachbarter Packungen aneinanderliegen. Die langgestreckten Seitenflächen 50 der Packungen weisen in Radialrichtung des Revolvers. Vorderseite 63 und Rückseite 64 sind nach außen bzw. radial nach innen weisend. Die Länge eines Packungsschachts 62 ist im vorliegenden Falle so bemessen, daß exakt drei Packungen 20 aufeinanderfolgend in einem Packungsschacht 62 Aufnahme finden.

Die Packungen 20 werden während der kontinuierlichen Drehung des Trockenrevolvers 23 durch die jeder Tasche 26 zugeordneten Schieber 54 aus einer Tasche 26 aus- und über eine Eintrittsöffnung 65 in den unmittelbar benachbarten bzw. an die Tasche 26 anschließenden Packungsschacht 62 eingeschoben. Jeder Tasche 26 ist demnach ein Packungsschacht 62 zugeordnet. Tasche 26 und zugehöriger Packungsschacht 62 sind während jeder Bewegungsphase aufeinander ausgerichtet, so daß die unmittelbare Übergabe während der Drehbewegung stattfinden kann.

Durch den Einschub einer Packung 20 wird im gleichen Maße durch entsprechende Verschiebung der Packungen 20 innerhalb des Packungsschachts 62 auf der gegenüberliegenden Seite eine Packung 20 über eine Austrittsöffnung 66 aus dem Packungsschacht 62 ausgeschoben. Die in geringen Abständen voneinander längs des Umfangs des Trockenrevolvers 23 angeordneten, sich achsparallel erstreckenden Packungsschächte 62 sind in besonderer Weise aufgebaut. Eine radial innenliegende Wandung, nämlich eine Innenwandung 67 jedes Packungsschachts 62 ist Teil eines zylindrischen Mantels 68 des Trockenrevolvers. Mit diesem verbunden ist eine Seitenwand 69, die sich durchgehend über die volle Länge des Packungsschachts 62 erstreckt.

Gegenüberliegend ist eine korrespondierende Seitenwand 70 angeordnet. Diese erstreckt sich ebenfalls über die Länge des Packungsschachts 62, ist aber relativ zu diesem und damit relativ zu den Packungen 20 bewegbar. Die Seitenwand 70 kann von den Packungen abgehoben und an diese angedrückt werden. Beim Einschieben einer Packung 20 in den bzw. bei der Verschiebung der Packungen 20 innerhalb des Packungsschachts 62 wird die Seitenwand 70 geringfügig von den Packungen 20 abgehoben. Nach Einführung der Packung 20 wirkt die Seitenwand 70 als Andrückorgan zur Formstabilisierung der Packungen 20.

Die Seitenwand 70 der Packungsschächte 62 ist bei dem vorliegenden Beispiel durch Schwenkbewegung verstellbar. Jede Seitenwand 70 ist mit zwei Halteschenkeln 73 auf einem Drehorgan, nämlich einer Drehstange 74 gelagert. Diese wird in geeigneter Weise hin- und herdrehend angetrieben, im vorliegenden Falle über einen an einem Ende der Drehstange 74 angeordneten Schwenkarm 75, der mit einer Stützrolle 76 auf einer ortsfesten Kurvenbahn 77 abläuft. Die Gestalt der Kurvenbahn 77 bestimmt die Bewegungen der Seitenwand 70. Die Kurvenbahn 77 ist Teil des feststehenden Steuerkörpers 61.

An der radial außenliegenden Seite wird der Packungsschacht 62 lediglich durch eine streifen- bzw. stegförmige Außenwandung 78 begrenzt. Diese erstreckt sich im mittleren Bereich der Packungen bzw. der nach außen weisenden Vorderseiten derselben. Eine sich im mittleren Bereich der Stirnfläche 55 erstreckende Banderole 79 liegt im Bereich der Außenwandung 78. Diese ist über Streben 80 lediglich mit der Seitenwand 69 verbunden.

Der Einschub der Packungen 20 in die Packungsschächte 62 ist mit der Übergabe der Banderole 79 an die in Einschubrichtung vornliegende Stirnfläche 55 der Packungen 20 verbunden. In einem oberen Bereich des in aufrechter Ebene umlaufenden Trockenrevolvers 23 (Fig. 1) werden die Banderolen 79 dem Trockenrevolver 23 zugeführt. Zu diesem Zweck ist am Umfangsbereich des Trockenrevolvers 23 ein feststehender Banderolengeber 81 (Fig. 11) angeordnet. Dieser erstreckt sich über einen oberen Teilbereich der kreisförmigen Bewegungsbahn der Packungsschächte 62.

Die Banderolen werden nacheinander über einen aufrechten Banderolenschacht 82 entsprechend der erforderlichen Relativstellung zur Stirnfläche 55 zugeführt, und zwar von oben nach unten bzw. in Radialrichtung. Die Banderolen gelangen dabei in eine Position vor der Eintrittsöffnung 65 eines Packungsschachts 62. Jede Banderole 79 wird durch einen umlaufenden Packungsschacht 62 mitgenommen, derart, daß oben und unten Schenkel 83, 84 über die Eintrittsöffnung 65 des Packungsschachts 62 hinwegstehen.

Die Banderolen 79 werden in dieser Position durch Mitnehmer 85, 86 erfaßt, die jedem Packungsschacht 62 zugeordnet sind und mit diesem umlaufen. Im vorliegenden Falle sind die Mitnehmer 85, 86 an der Innenwandung 67 einerseits und der Außenwandung 78 andererseits am Packungsschacht 62 angeordnet.

Die Banderolen 79 werden während der Mitnahme durch den zugeordneten Packungsschacht 62 exakt auf die Eintrittsöffnung 65 zur Übernahme durch eine Packung 20 ausgerichtet. Zu diesem Zweck erstrecken sich in Umfangsrichtung des Trockenrevolvers 23 über einen Teilbereich Führungsorgane für die Banderolen 79. Es handelt sich dabei zum einen um einen Führungssteg 87, der sich kreisbogenförmig in Umfangsrichtung erstreckt. Der Führungssteg 87 ist mit dem Banderolengeber 81 verbunden, liegt jedoch im Führungsbereich der Banderole 79 frei, so daß sich die Mitnehmer 85, 86 zu beiden Seiten des Führungsstegs 87 bewegen können. Der Führungssteg 87 liegt mittig zur Eintrittsöffnung 65 der Packungsschächte 62.

Die Banderolen 79 gleiten während des Transports am Führungssteg 87 entlang. Sie werden an einer Seitenfläche des Führungsstegs 87 - gegenüberliegend zur Eintrittsöffnung 65 - durch Saugbohrungen 88 schlupfend gehalten. Bei dem vorliegenden Ausführungsbeispiel ist der Führungssteg 87 mit zwei Reihen von Saugbohrungen 88 ausgerüstet, die benachbart zu den bogenförmigen Rändern mit geringen Abständen voneinander verlaufen. Die Saugbohrungen 88 sind über im einzelnen nicht gezeigte Saugkanäle über eine zentrale Saugleitung 89 mit einer Unterdruckquelle verbunden.

Zur weiteren Positionierung der Banderolen 79 ist der Banderolengeber 81 mit einer ebenfalls kreisbogenförmigen Führungskante 90 ausgerüstet. Diese befindet sich an der radial außenliegenden Seite in bezug auf die Bewegungsbahn der Banderole 79. Eine radial außenliegende, schmale Seitenkante 91 der Banderole 79 gleitet an der Führungskante 90 entlang. Dadurch wird die Banderole 79 in Radialrichtung auf den Packungsschacht ausgerichtet. Auch in einem Teilbereich der Führungskante 90 sind Saugbohrungen 92 in Reihe angeordnet. Diese erfassen außenliegenden Schenkel 83 der Banderole 79 und halten ihn schlupfend während des Transports.

Die exakt ausgerichteten Banderolen 79 werden durch die Stirnfläche 55 einer Packung 20 beim Einschub in den Packungsschacht 62 erfaßt. Die Schenkel 83 und 84 legen sich dabei U-förmig an Vorderseite 63 und Rückseite 64 der Packung an.

Dem Banderolenschacht 82 sind für den Transport der Banderolen zwei Transportwalzen 93 zugeordnet.

Ein besonderes Thema der Vorrichtung ist der Abtransport der Packungen 20 nach Verlassen des Trockenrevolvers 23. Die Packungen 20 werden so an den Abförderer 24 übergeben, daß die Packungen 20 im Bereich desselben in einer aufrechten Position gefördert werden, bei der die Stirnflächen 55 seitwärts gerichtet sind und die schmalen, langgestreckten Seitenflächen 50 nach oben und unten weisen. Mit diesen liegt die Packung 20 oben und unten an Transportbändern 94 und 95 an.

Zur Übernahme der Packungen 20 nach Verlassen des Trockenrevolvers 23 dient ein Gurtförderer 96. Dieser ist in einem Bereich oberhalb einer (gedachten) horizontalen Mittelebene des Trockenrevolvers 23 entlang einer abwärtsführenden Förderstrecke angeordnet. Ein Fördertrum 97 des Gurtförderers 96 verläuft neben dem Trockenrevolver 23, benachbart zu den Austrittsöffnungen 66 der Packungsschächte 62. Der Fördertrum 97 ist exakt an die kreisbogenförmige Kontur des Trockenrevolvers 23 angepaßt. Die Relativstellung ist derart, daß sich eine Auflagefläche 98 des Gurtförderers 96 im Bereich des Fördertrums 97 exakt in der Ebene der Packungsschächte 62 befindet, nämlich der Innenwandung 67 derselben. Die nach und nach aus den Packungsschächten 62 austretenden Packungen 20 gelangen ohne Versatz auf die Auflagefläche 98 des Gurtförderers 96. Dieser wird im Bereich des Fördertrums 97 mit derselben Geschwindigkeit angetrieben wie die Packungsschächte 62.

Der Gurtförderer 96 ist mit Halterungen für die Packungen 20 versehen. Es handelt sich dabei um radial gerichtete Mitnehmer 99 und 100. Zwischen je zwei derartigen Mitnehmern 99 und 100 findet eine Packung 20 Aufnahme. Die Teilung, also die Relativstellung der Mitnehmer 99, 100, entspricht exakt den Abständen der aufeinanderfolgenden Packungsschächte 62. Die radiale Höhe der Mitnehmer 99, 100 ist so gewählt, daß sie sich etwa bis zur Mittelebene einer Packung 20 erstrecken.

Der Gurtförderer 96 besteht im vorliegenden Falle aus mehreren, nämlich drei im Abstand voneinander angeordneten Fördergurten 101, 102, 103. Diese transportieren die Packungen 20 gemeinsam, werden demnach gleichlaufend angetrieben. Jeder Fördergurt 101, 102, 103 ist demnach mit in gleichen Ebenen sich erstreckenden Mitnehmern 99, 100 versehen zum gemeinsamen Erfassen der Packungen 20 an einer rückwärtigen Seitenfläche 50 derselben.

Die Fördergurte 101.. laufen im Bereich des Fördertrums 97 in Führungen, die der Kontur des Trockenrevolvers 23 entsprechen. Es handelt sich dabei um einen starren Führungskörper 104 im Bereich zwischen Umlenkrädern 106, 107. Die Fördergurte 101.. liegen mit dem Fördertrum 97 an einer äußeren Stützfläche des Führungskörpers 104 an. Die Führungsfläche ist entsprechend dem Trockenrevolver 23 kreisbogenförmig gestaltet. In diesem Bereich sind Nuten für jeden Fördergurt 101.. gebildet. Entsprechend sind die Umlenkräder 106, 107 an ihrem Umfang mit Nuten 105 ausgebildet. Diese finden eine Fortsetzung im Bereich des Führungskörpers 104. Die Nuten 105 sind geringfügig breiter als die Fördergurte 101.., so daß diese in den Nuten 105 gleiten können.

Das obere bzw. einem Bereich zum Einführen der Packungen 20 zugekehrte Umlenkrad 106 ist so angeordnet, daß der Gurtförderer 96 bzw. dessen Fördergurte 101.. etwa tangential an die Bewegungsbahn der Packungen 20 im Bereich der Packungsschächte 62 herangeführt wird. Dadurch können die aus den Packungsschächten 62 austretenden Packungen 20 ohne Beeinträchtigung durch die jeweils rückseitigen Mitnehmer 86 in den Bereich des Gurtförderers 96 eintreten.

Das untere Umlenkrad ist geteilt ausgebildet, besteht demnach aus einzelnen Radscheiben 108, je zur Aufnahme und Umlenkung eines Fördergurts 101.. In zwischen den Radscheiben 108 gebildete Hohlräume 109 tritt ein Zwischenförderer 110 ein. Dieser hebt die Packungen 20 vom Gurtförderer 96 ab und führt sie in den Bereich des Abförderers 24 ein, derart, daß die Packungen 20 die geschilderte Relativstellung zwischen den Transportbändern 94, 95 einnehmen.

Der Zwischenförderer 110 ist zu diesem Zweck als umlaufendes Förderrad ausgebildet, im vorliegenden Fall mit zwei im Abstand voneinander angeordneten Förderrädern 111, 112. Beide sind auf einer gemeinsamen Welle 113 angeordnet. Die umlaufenden Förderräder 111, 112 sind mit radial bzw. annähernd radial abstehenden Mitnehmerfingern 114 versehen. Eine Mehrzahl solcher Mitnehmerfinger 114 ist längs des Umfangs der Förderräder 111, 112 mit gleichen Abständen voneinander verteilt. Die Stellung der Mitnehmerfinger 114, nämlich eine geringfügige Abweichung von der Radialrichtung, ist so gewählt, daß bei der Übergabe einer Packung 20 an den Abförderer 24 der jeweilige Mitnehmerfinger 114 in einer aufrechten, also quer zur Förderrichtung weisenden Position liegt. Die Mitnehmerfinger 114 der Förderräder 111, 112 sind in denselben Ebenen angeordnet, so daß sie gemeinsam eine Packung 20 erfassen.

Der Zwischenförderer 110 bzw. dessen Welle 113 ist so gelagert, daß die Mitnehmerfinger 114 von unten her durch die Hohlräume 109 des Umlenkrades 107 hindurchtreten und bei der Drehung entgegen dem Uhrzeigersinn nacheinander die Packungen vom Gurtförderer 96 abheben und nach einer sehr kurzen Förderstrecke an den Abförderer 24 übergeben. Die Winkelstellung der Fördergurte 101.. bei der Übernahme der Packungen 20 durch die Mitnehmerfinger 14 entspricht etwa der Relativstellung derselben bei der Übernahme.

Da der Zwischenförderer 110 sich teilweise im Bereich des Abförderers 24 erstreckt, ist dessen unteres Transportband 25 geteilt ausgebildet, besteht demnach aus zwei im Abstand voneinander angeordneten, gleichlaufenden Einzelbändern, zwischen denen der Zwischenförderer 110 bzw. dessen Mitnehmerfinger 114 umlaufen können (Fig. 13).

Eine dem Transportbereich des Gurtförderers 96 zugeordnete, feststehende Außenführung 115 endet unmittelbar im Bereich des Abförderers 24. Die Drehbewegung des Zwischenförderers 110 ist auf die Fördergeschwindigkeit des Gurtförderers 96 eingestellt, so daß die Packungen 20 nacheinander positionsgenau erfaßt werden.

## Patentansprüche

1. Vorrichtung zum Herstellen von Packungen (20), insbesondere von quaderförmigen Zigaretten-Packungen, die während der Fertigung in Taschen (25, 26) von umlaufenden Revolvern (22, 23) transportierbar und von einem Revolver zu einem benachbarten Revolver überführbar sind, mit folgenden Merkmalen:
a) die Taschen (25, 26) weisen zum Halten der Packungen (20) Taschenwände (30, 31, 32, 33) auf, die zum Öffnen und Schließen relativ zueinander bewegbar sind,
b) die Abstände benachbarter, achsparalleler Revolver (21, 22, 23) voneinander sind so bemessen, daß Bewegungsbahnen der umlaufenden Taschen (25, 26) in einem Übergabebereich (27) für die Packungen (20) einander überschneiden,
c) die Taschen (25, 26) sind so ausgebildet, daß sie im Übergabebereich berührungsfrei aneinander vorbei bewegbar sind,
d) die Taschenwände (30 bis 33) sind zur Übergabe der Packungen (20) von einem Revolver zu anderen zwischen Öffnungs- und Schließstellung so bewegbar, daß die Packungen (20) von den Taschen (25) des einen Revolvers frei gegeben und von denen des anderen Revolvers aufgenommen werden,
dadurch gekennzeichnet, daß die Taschenwände (30 bis 33) der Taschen (25, 26) benachbarter Revolver (22, 23) in abgestimmter Weise kammartig ausgebildet sind, so daß die Taschenwände (30 bis 33) bei der Übergabe einer Packung (20) auf einer zeitweilig gemeinsamen Bewegungsbahn aneinander vorbei bewegbar sind.

2. Vorrichtung nach Anspruch 1, dadurch gekennzeichnet, daß jede Taschenwand (30 bis 33) zahnförmige Erhöhungen bzw. Vorsprünge (45, 46) und dazwischen liegende Ausnehmungen (47, 48) aufweist, die derart bemessen sind, daß im Übergabebereich (27) die Vorsprünge (45, 46) in die Ausnehmungen (47, 48) eintreten und durch diese hindurch bewegt werden und daß mindestens einige der Vorsprünge (45, 46) hinsichtlich ihrer Länge bzw. Höhe so bemessen sind, daß sie an einer radial außenliegenden Seite über die sich in der Tasche (25, 26) befindende Packung (20) hinweg ragen und die Packung (20) vorzugsweise mit einem quergerichteten, außen angeordneten Vorsprung (49) halten.

3. Vorrichtung nach Anspruch 1 oder 2, dadurch gekennzeichnet, daß die Taschenwände (30, 31) der die Packung abgebenden Tasche (25) am Beginn des Übergabebereichs (27) geschlossen, die der aufnehmenden Tasche (25) geöffnet sind und daß in einer Mittelstellung der Taschen (25, 26) die Taschenwände (30..33) beider Taschen (25, 26) geschlossen und daß in einem nachfolgenden Abschnitt des Übergabebereichs (27) die Taschenwände (32, 33) der übernehmenden Tasche (26) in Schließstellung und die der abgebenden Tasche (25) nach und nach in Öffnungsstellung bewegbar sind.

4. Vorrichtung nach Anspruch 1 oder einem der weiteren Ansprüche, dadurch gekennzeichnet, daß die Taschen (25, 26) einen feststehenden Taschenboden (28, 29) aufweisen, der mindestens in einem Teilbereich eine schräge, zu den Seiten abfallende Anlagefläche (51, 52, 53) aufweist für eine entsprechende Relativstellung der Packungen (20) bei Übergabe an eine andere Tasche.

5. Vorrichtung nach Anspruch 1 oder einem der weiteren Ansprüche, dadurch gekennzeichnet, daß die Taschen (26) eines Trockenrevolvers (23) einen mittig geteilten Taschenboden (29) aufweisen, der aus zwei im Abstand voneinander angeordneten Teilböden (29a, 29b) besteht, derart, daß zwischen den Teilböden (29a, 29b) ein Schieber (54) zum Abfördern der Packung (20) aus der Tasche (26) in achsparalleler Richtung bewegbar ist.

6. Vorrichtung nach Anspruch 1 oder einem der weiteren Ansprüche, dadurch gekennzeichnet, daß die Taschenwände (30..33) schwenkbar gelagert sind, insbesondere durch Ausbildung als zweiarmige Hebel, wobei ein Schwenklager (34, 35) für die Taschenwand (30..33) unterhalb bzw. mit radialem Abstand vom Taschenboden (28, 29) an einem Tragteil (57) des Revolvers gebildet und an einem freien Ende der Taschenwand (30..33) angeordnete Tastrollen (39, 40) zur Steuerung der Öffnungs- und Schließbewegung der Taschenwände (30..33) an Kurvenbahnen (41, 42) ablaufen.

7. Vorrichtung nach Anspruch 1 oder einem der weiteren Ansprüche, dadurch gekennzeichnet, daß bei einem Trockenrevolver (23) an die Taschen (26) jeweils in Axialrichtung langgestreckte Aufnahmen, nämlich Packungsschächte (62), je zur Aufnahme einer Mehrzahl von Packungen, gleichachsig anschließen, derart, daß die Packungen (20) aus den Taschen (26) in achsparalleler Richtung in die zugeordneten Packungsschächte (62) einschiebbar sind.

8. Vorrichtung nach Anspruch 7 oder einem der weiteren Ansprüche, dadurch gekennzeichnet, daß die Packungsschächte (62) Schachtwände aufweisen, nämlich eine Innenwandung (67), Seitenwände (69, 70) und eine Außenwandung (78), die Flächen der Packungen (20) zugeordnet sind, nämlich Seitenflächen (50) sowie Vorderseite (63) und Rückseite (64), wobei wenigstens eine Schachtwand, insbesondere eine Seitenwand (70), bewegbar, vorzugsweise schwenkbar ist.

9. Vorrichtung nach Anspruch 7, dadurch gekennzeichnet, daß die Außenwandung (78) der Packungsschächte (62) streifenförmig ausgebildet ist und sich in einem mittleren Bereich des Packungsschachts (62) erstreckt, wobei die Außenwandung über Streben (80) mit der feststehenden Seitenwand (69) verbunden ist.

10. Vorrichtung nach Anspruch 7 oder einem der weiteren Ansprüche, dadurch gekennzeichnet, daß jeweils im Bereich einer Eintrittsöffnung (65) für die Packungen (20) in den Packungsschacht (62) eine Banderole (79) quer zur Eintrittsöffnung (65) positioniert ist, wobei die in Radialrichtung von außen einem feststehenden Banderolengeber (81) zuführbare Banderole (79) durch einen kreisbogenförmigen Führungssteg (87) gehalten ist, der im Bereich der Eintrittsöffnung (65) über eine Teilstrecke der Bewegungsbahn der Packungsschächte (62) die Banderole durch Saugbohrungen (88) schlupfend hält.

11. Vorrichtung nach Anspruch 10, gekennzeichnet durch eine radial außen gebildete Führungskante (90) des Banderolengebers (81), an der eine radial außenliegende Seitenkante (91) der Banderole (79) entlanggleitet, wobei die Führungskante (90) entsprechend kreisbogenförmig ausgestaltet ist.

12. Vorrichtung nach Anspruch 7 oder einem der weiteren Ansprüche, dadurch gekennzeichnet, daß aus einer Austrittsöffnung (66) der Packungsschächte (62) austretende Packungen (20) einem Gurtförderer (96) zuführbar sind, der mit einem Fördertrum (97) entlang der kreisbogenförmigen Bewegungsbahn des Trockenrevolvers (23) bzw. der Packungsschächte (62) verläuft, derart, daß die aus dem Packungsschacht (62) austretenden Packungen (20) unmittelbar auf den Fördertrum (97) des Gurtförderers (96) gelangen.

13. Vorrichtung nach Anspruch 12, dadurch gekennzeichnet, daß der Gurtförderer (96) aus mehreren, insbesondere drei im Abstand voneinander angeordneten, in gleichen Relativstellungen umlaufenden Fördergurten (101, 102, 103) mit Mitnehmern (99, 100) für die Packungen (20) besteht, wobei die Fördergurte (101..103) in Nuten (105) eines an die Kontur des Trockenrevolvers (23) angepaßten Führungskörpers (104) laufen.

14. Vorrichtung nach Anspruch 12 oder 13, dadurch gekennzeichnet, daß die Packungen (20) von dem Gurtförderer (96) einem weiteren Förderer zuführbar sind, nämlich einem Zwischenförderer (110), durch den die Packungen (20) einem Abförderer (24) zuführbar sind.

15. Vorrichtung nach Anspruch 14, dadurch gekennzeichnet, daß der Zwischenförderer (110) radial bzw. annähernd radial gerichtete Mitnehmerfinger (114) aufweist zum Erfassen jeweils einer Packung (20) beim Abnehmen derselben vom Gurtförderer (96) und zur Übergabe an den Abförderer (24), wobei die Packungen (20) bei aufrechter bzw. quer zur Förderrichtung weisender Position der Mitnehmerfinger (114) in den Abförderer (24) einführbar sind.

16. Vorrichtung nach Anspruch 15, dadurch gekennzeichnet, daß der Gurtförderer (96) bzw. ein unteres Umlenkrad (107) desselben aus mehreren im Abstand voneinander angeordneten Radscheiben (108) besteht, wobei der Zwischenförderer (110) mit einem Teilbereich zwischen den Radscheiben (108) des Gurtförderers (96) angeordnet ist.

17. Vorrichtung nach Anspruch 14 oder einem der weiteren Ansprüche, dadurch gekennzeichnet, daß der Abförderer (24) bzw. ein unteres Transportband (95) desselben geteilt ist, nämlich aus zwei Einzelgurten im Abstand voneinander besteht, wobei der Zwischenförderer (110) mit einem Teilbereich zwischen den Einzelgurten des Transportbandes (95) angeordnet ist.

## Claims

1. Apparatus for producing packs (20), in particular cuboidal cigarette packs, which, during manufacture, can be conveyed in pockets (25, 26) of revolving turrets (22, 23), and can be transferred from one turret to a neighbouring turret, having the following features:
a) in order to hold the packs (20), the pockets (25, 26) have pocket walls (30, 31, 32, 33) which can move relative to one another for opening and closing,
b) the spacings of neighbouring, axis-parallel turrets (21, 22, 23) from one another are dimensioned such that movement paths of the revolving pockets (25, 26) intersect one another in a transfer region (27) for the packs (20),
c) the pockets (25, 26) are designed such that they can move past one another, in the transfer region, without contact,
d) the pocket walls (30 to 33) can move between open position and closed position, in order to transfer the packs (20) from one turret to the other turret, such that the packs (20) are released from the pockets (25) of the one turret and are received by those of the other turret, characterized in that the pocket walls (30 to 33) of the pockets (25, 26) of neighbouring turrets (22, 23) are designed in a matching, comb-like manner, with the result that, during the transfer of a pack (20), the pocket walls (30 to 33) can move past one another on a movement path which is temporarily common to the neighbouring turrets.

2. Apparatus according to Claim 1, characterized in that each pocket wall (30 to 33) has tooth-shaped elevations or protrusions (45, 46) and cutouts (47, 48) which are located therebetween and are dimensioned such that, in the transfer region (27), the protrusions (45, 46) pass into the cutouts (47, 48) and are moved through these, and in that at least some of the protrusions (45, 46) are dimensioned, in terms of their length or height, such that they project, on a radially outwardly located side, beyond the pack (20) located in the pocket (25, 26), and the pack (20) is held preferably by means of a transversely directed, outwardly arranged protrusion (49).

3. Apparatus according to Claim 1 or 2, characterized in that, at the beginning of the transfer region (27), the pocket walls (30, 31) of the pocket (25) giving away the pack are closed and those of the receiving pocket (25) are open, and in that, in a central position of the pockets (25, 26), the pocket walls (30..33) of the two pockets (25, 26) are closed, and in that, in a subsequent portion of the transfer region (27), the pocket walls (32, 33) of the receiving pocket (26) can move into the closed position and those of the pocket (25) giving away the pack can move gradually into the open position.

4. Apparatus according to Claim 1 or one of the further claims, characterized in that the pockets (25, 26) have a fixed pocket base (28, 29) which has, at least in one sub-region, an oblique abutment surface (51, 52, 53), which slopes down to the sides, for a corresponding relative position of the packs (20) during transfer to another pocket.

5. Apparatus according to Claim 1 or one of the further claims, characterized in that the pockets (26) of a drying turret (23) have a centrally divided pocket base (29) which comprises two spaced-apart sub-bases (29a, 29b) such that, between the sub-bases (29a, 29b), a slide (54) can move in an axis-parallel direction in order to convey the pack (20) out of the pocket (26).

6. Apparatus according to Claim 1 or one of the further claims, characterized in that the pocket walls (30..33) are pivotably mounted, in particular owing to their design as a two-armed lever, a pivot bearing (34, 35) for the pocket wall (30..33) being formed, beneath or at a radial distance from the pocket base (28, 29), on a carrying part (57) of the turret, and feeler rollers (39, 40) arranged on a free end of the pocket wall (30..33) running on camways (41, 42) in order to control the opening movement and closure movement of the pocket walls (30..33).

7. Apparatus according to Claim 1 or one of the further claims, characterized in that, in the case of a drying turret (23), receiving means which are each elongate in the axial direction, namely pack shafts (62) which are each intended to receive a plurality of packs, coaxially adjoin the pockets (26) such that the packs (20) can be pushed, in an axis-parallel direction, out of the pockets (26) into the associated pack shafts (62).

8. Apparatus according to Claim 7 or one of the further claims, characterized in that the pack shafts (62) have shaft walls, that is to say an inner wall (67), side walls (69, 70) and an outer wall (78), said walls being assigned to surfaces of the packs (20), that is to say side surfaces (50) and front side (63) and rear side (64), it being possible for at least one shaft wall, in particular a side wall (70), to move, preferably to pivot.

9. Apparatus according to Claim 7, characterized in that the outer wall (78) of the pack shafts (62) is designed in a strip-like manner and extends in a central region of the pack shaft (62), the outer wall being connected to the fixed side wall (69) via struts (80).

10. Apparatus according to Claim 7 or one of the further claims, characterized in that respectively in the region of an inlet opening (65) for the introduction of the packs (20) into the pack shaft (62) there is positioned a revenue stamp (79) transversely to the inlet opening (65), said revenue stamp (79), which can be supplied in the radial direction from outside to a fixed revenue-stamp supplying means (81), being held by a guide web (87) which is in the form of an arc of a circle and, in the region of the inlet opening (65), over a subsection of the movement path of the pack shafts (62), holds the revenue stamp in a slipping manner, by means of suction bores (88).

11. Apparatus according to Claim 10, characterized by a radially outwardly formed guide edge (90), of the revenue-stamp supply means (81), along which a radially outwardly located side edge (91) of the revenue stamp (79) slides, the guide edge (90) being correspondingly configured in the form of an arc of a circle.

12. Apparatus according to Claim 7 or one of the further claims, characterized in that packs (20) emerging from an outlet opening (66) of the pack shafts (62) can be fed to a belt conveyor (96) which, by means of one conveying strand (97), runs along the movement path, in the form of an arc of a circle, of the drying turret (23) or of the pack shafts (62) such that the packs (20) emerging from the pack shaft (62) pass directly onto the conveying strand (97) of the belt conveyor (96).

13. Apparatus according to Claim 12, characterized in that the belt conveyor (96) comprises a plurality of, in particular three, spaced-apart conveying belts (101, 102, 103) which circulate in the same relative positions and have drivers (99, 100) for the packs (20), the conveying belts (101..103) running in grooves (105) of a guide body (104) adapted to the contour of the drying turret (23).

14. Apparatus according to Claim 12 or 13, characterized in that the packs (20) can be fed from the belt conveyor (96) to a further conveyor, that is to say an intermediate conveyor (110), by means of which the packs (20) can be fed to a removal conveyor (24).

15. Apparatus according to Claim 14, characterized in that the intermediate conveyor (110) has radially directed or approximately radially directed driver fingers (114) for gripping in each case one pack (20) when removing the same from the belt conveyor (96) and for transfer to the removal conveyor (24), it being possible to introduce the packs (20) into the removal conveyor (24) when the driver fingers (114) are in an upright position or in a position which is transverse to the conveying direction.

16. Apparatus according to Claim 15, characterized in that the belt conveyor (96) or a bottom deflecting wheel (107) of the same comprises a plurality of spaced-apart wheel discs (108), the intermediate conveyor (110) being arranged with a sub-region between the wheel discs (108) of the belt conveyor (96).

17. Apparatus according to Claim 14 or one of the further claims, characterized in that the removal conveyor (24) or a bottom conveying band (95) of the same is divided, that is to say it comprises two individual belts which are spaced apart, the intermediate conveyor (110) being arranged with a sub-region between the individual belts of the conveying band (95).

## Revendications

1. Dispositif de fabrication d'emballages (20), en particulier de paquets de cigarettes à forme parallélépipédique, susceptibles d'être transportés, pendant la fabrication, dans des poches (25, 26), par des revolvers tournants (22, 23) et d'être transférés d'un revolver à un revolver voisin, présentant les propriétés ci-après :
a) les poches (25, 26) présentent, pour maintenir les paquets (20), des parois de poche (30, 31, 32, 33), déplaçables les unes par rapport aux autres pour assurer l'ouverture et la fermeture,
b) les espacements entre les revolvers (21, 22, 23) tournants à axes parallèles sont tels que les trajectoires de déplacement des poches (25, 26) en circulation se coupent dans une zone de transfert (27) concernant les emballages (20),
c) les poches (25, 26) sont réalisées de manière à pouvoir être déplaçables en passant sans contact les unes sur les autres dans la zone de transition,
d) pour assurer le transfert des emballages (20) d'un revolver à un autre, les parois de poche (30 à 33) sont déplaçables entre une position d'ouverture et une position de fermeture, de manière que les emballages (20) soient libérés par les poches (25) d'un revolver et soient reçus par les poches de l'autre revolver,
caractérisé par le fait que les parois de poche (30 à 33) des poches (25, 26) de revolvers (22, 23) voisins sont réalisées en peignes, conjugués, de manière que les parois de poche (30 à 33) soient déplaçables l'une par rapport à l'autre lors du transfert d'un emballage (20) à une trajectoire de déplacement temporairement commune.

2. Dispositif selon la revendication 1, caractérisé par le fait que chaque paroi de poche (30 à 33) présente des bossages ou des saillies (45, 46) en forme de dents, et des évidements (47, 48) en position intermédiaire, dimensionnés de manière que, dans la zone de transfert (27), les saillies (45, 46) pénètrent dans les évidements (47, 48) et soient déplacées à travers ceux-ci, et qu'au moins quelques-unes des saillies (45, 46) sont dimensionnées, concernant leur longueur, respectivement leur hauteur, de manière qu'elles fassent saillie, sur une face radialement extérieure, de l'emballage (20) se trouvant dans la poche (25, 26) et maintiennent l'emballage de préférence à l'aide d'une saillie (39) orientée transversalement et disposée extérieurement.

3. Dispositif selon la revendication 1 ou 2, caractérisé par le fait que les parois de poche (30, 31) de la poche (25) fournissant l'emballage sont fermées pour celles se trouvant au début de la zone de transfert (27) et sont ouvertes pour celles recevant la poche (25), et que, dans une position médiane des poches (25, 26), les parois de poche (30..33) des deux poches (25, 26) sont fermées et que, dans une section subséquente de la zone de transfert (27), les parois de poche (32, 33) de la poche (26) assurant le transfert sont susceptibles d'être passées en position de fermeture et celles de la poche (25) en situation de fourniture passent petit à petit en position d'ouverture.

4. Dispositif selon la revendication 1 ou l'une des autres revendications, caractérisé par le fait que les poches (25, 26) présentent un fond de poche (28, 29) fixe qui a, au moins dans une zone partielle, une surface d'appui (51, 52, 53) oblique, descendant vers les côtés pour une position relative correspondante des emballages (20) lors du transfert à une autre poche.

5. Dispositif selon la revendication 1 ou l'une des autres revendications, caractérisé par le fait que les poches (26) d'un revolver de séchage (23) présentent un fond de poche (29), divisé centralement et constitué de deux fonds partiels (29a, 29b) disposés à distance l'un de l'autre, de manière que, entre les fonds partiels (29a, 29b), un curseur (54) soit déplaçable pour assurer le transport d'évacuation de l'emballage (20) hors de la poche (26), dans une direction parallèle à l'axe.

6. Dispositif selon la revendication 1 ou l'une des autres revendications, caractérisé par le fait que les parois de poche (30..33) sont montées de façon à pouvoir pivoter, en particulier en étant réalisées sous forme de levier à deux bras, un palier de pivotement (34, 35) étant constitué par la paroi de poche (30..33) au-dessous, respectivement à distance radiale du fond de poche (28, 29), sur une partie support (57) du révolver, et des galets de palpage (39, 40), disposés à une extrémité libre de la paroi de poche (30..33), roulant sur des pistes de came (41, 42) pour assurer la commande du mouvement d'ouverture et de fermeture des parois de poche (30..33).

7. Dispositif selon la revendication 1 ou l'une des autres revendications, caractérisé par le fait que, pour un revolver de séchage (23), se raccordent en direction axiale aux poches (26), respectivement des logements étirés en direction longitudinale, précisément des puits à emballage, ayant le même axe et conçus, chacun pour recevoir une pluralité d'emballages, de manière que les emballages (20) puissent être introduits depuis les poches (26), en direction parallèle à l'axe, dans les puits à emballage (62) associés.

8. Dispositif selon la revendication 7 ou l'une des autres revendications, caractérisé par le fait que les puits à emballage (62) présentent des parois de puits, précisément une paroi intérieure (67), des parois latérales (69, 70) et une paroi extérieure (78), qui sont associées à des surfaces des emballages (20), précisément aux surfaces latérales (50) ainsi qu'à la face avant (63) et à la face arrière (64), au moins une paroi de puits, en particulier une paroi latérale (70), étant déplaçable, de préférence par possibilité de pivotement.

9. Dispositif selon la revendication 7, caractérisé par le fait que la paroi extérieure (78) des puits à emballage (62) est réalisée en forme de bande et s'étend dans une zone centrale du puits à emballage (62), la paroi extérieure étant reliée à la paroi latérale (69) fixe par l'intermédiaire d'entretoises (80).

10. Dispositif selon la revendication 7 ou l'une des autres revendications, caractérisé par le fait qu'une banderole (79) est, dans la zone d'une ouverture d'entrée (65) destinée aux emballages (20), chaque fois positionnée, dans le puits à emballage (62), transversalement par rapport à l'ouverture d'entrée (65), la banderole (79) pouvant être amenée en direction radiale depuis l'extérieur à un alimentateur en banderoles (81) fixe, en étant maintenue au moyen d'une nervure de guidage (87) en forme d'arc de cercle qui maintient la banderole avec une possibilité de ripage, au moyen de perçages d'aspiration (88), dans la zone de l'ouverture d'entrée (65), sur une partie de la trajectoire de déplacement des puits à emballage (62).

11. Dispositif selon la revendication 10, caractérisé par une arête de guidage (90), réalisée radialement extérieurement, de l'alimentateur en banderoles (81), arête le long de laquelle glisse une arête latérale (91) radialement extérieure de la banderole (79), l'arête de guidage (90) étant réalisée avec une forme d'arc de cercle correspondante.

12. Dispositif selon la revendication 7 ou l'une des autres revendications, caractérisé par le fait que des emballages (20) sortant d'une ouverture de sortie (66) des puits à emballage (62) sont susceptibles d'être amenés à un transporteur à courroie (96) qui court, par un brin de transport (97), le long de la trajectoire de déplacement en forme d'arc de cercle du revolver de séchage (23), ou des puits à emballage (62), de manière que les emballages (20), sortant du puits à emballage (62), arrivent directement sur le brin de transport (97) du transporteur à courroie (96).

13. Dispositif selon la revendication 12, caractérisé par le fait que le transporteur à courroie (96) est constitué d'une pluralité, en particulier de trois courroies de transport (101, 102, 103), disposées à distance les unes des autres, circulant dans des positions relatives identiques, équipées d'organes d'entraînement (99, 100) destinés aux emballages (20), des courroies de transport (101..103) défilant dans des gorges (105) d'un corps de guidage (104) adaptées au contour du revolver de séchage (23).

14. Dispositif selon la revendication 12 ou 13, caractérisé par le fait que les emballages (20) sont susceptibles d'être amenés du transporteur à courroie (96) à un autre transporteur, précisément un transporteur intermédiaire (110), au moyen duquel les emballages (20) sont susceptibles d'être amenés à un transporteur d'évacuation (24).

15. Dispositif selon la revendication 14, caractérisé par le fait que le transporteur intermédiaire (110) présente des doigts d'entraînement (114) orientés radialement, ou à peu près radialement, pour saisir chacun un emballage (20) lors du prélèvement de celui-ci vis-à-vis du transporteur à courroie (96) et pour assurer le transfert au transporteur d'évacuation (24), les emballages (20) étant susceptibles d'être introduits dans le transporteur d'évacuation (24) lorsque les doigts d'entraînement (114) se trouvent dans une position relevée verticalement, respectivement transversalement par rapport à la direction de transport.

16. Dispositif selon la revendication 15, caractérisé par le fait que le transporteur à courroie (96), ou une roue de renvoi inférieure (107) de celui-ci, est constitué d'une pluralité de disques de roues (108) disposés à distance les uns des autres, le transporteur intermédiaire (110) étant disposé, par une zone partielle, entre les disques de roues (108) du transporteur à courroie (96).

17. Dispositif selon la revendication 14 ou l'une des autres revendications, caractérisé par le fait que le transporteur d'évacuation (24), ou une bande transporteuse inférieure (95) de celui-ci, est divisé, précisément est constitué par deux courroies individuelles disposées à distance l'une de l'autre, le transporteur intermédiaire (110) étant disposé avec une zone partielle se trouvant entre les courroies individuelles de la bande transporteuse (95).
